# EUROPÄISCHE PATENTSCHRIFT

(11) **EP 2 208 843 B1**
(45) Veröffentlichungstag und Bekanntmachung des Hinweises auf die Patenterteilung: **02.11.2016**
(21) Anmeldenummer: 09178206.0
(22) Anmeldetag: 07.12.2009
(51) Int. Cl.: E05D 7/00, E05D 7/04

(54) **Scharnier für eine Tür**
Hinge for a door
Charnière pour une porte

(30) Priorität: 16.01.2009 DE 102009004846
(43) Veröffentlichungstag der Anmeldung: 21.07.2010
(73) Patentinhaber: SFS intec Holding AG, 9435 Heerbrugg (CH)
(72) Erfinder: Polo Friz, Fabio, 33080, Giais di Aviano (PN) (IT)

(56) Entgegenhaltungen:
- EP-A2- 0 844 350
- DE-C1- 10 133 226
- FR-A- 1 422 961
- GB-A- 2 356 667
- US-A- 5 755 011
- US-A1- 2004 093 689

## Beschreibung

Die Erfindung betrifft ein Scharnier mit einem ersten und einem zweiten Scharnierteil, von denen eines an einer Tür und eines an einem Rahmen befestigbar ist und eines einen Scharnierzapfen aufweist, der in eine Bohrung des anderen Scharnierteils eingreift und mit der Bohrung die Drehachse des Scharniers bildet, wobei das erste Scharnierteil einen fest mit der Tür oder dem Rahmen verbindbaren Halter und ein an dem Halter verschiebbar geführtes und wenigstens eindimensional justierbares Montageteil umfasst, wobei der Scharnierzapfen oder die diesen aufnehmende Bohrung in dem Montageteil angeordnet ist und wobei das zweite Scharnierteil einen abgewinkelten Tragarm umfasst, wobei der Scharnierzapfen oder die diesen aufnehmende Bohrung in dem Montageteil angeordnet ist und wobei das zweite Scharnierteil einen abgewinkelten Tragarm umfasst, wobei der Halter als ein wenigstens zweischenkeliges Winkelstück mit zu der Drehachse des Scharniers parallelem Winkelscheitel ausgebildet ist, wobei das Winkelstück wenigstens zwei gegeneinander abgewinkelte Befestigungsflächen aufweist, mit denen es an einer vertikalen Kante der Tür oder des Rahmens auf zwei sich an der Kante schneidende Flächen der Tür oder des Rahmens aufsetzbar ist, und wobei das Montageteil in eine in einem der Schenkel des Winkelstückes gebildete Ausnehmung verschiebbar eingesetzt ist.

Bei einem aus dem Dokument DE 10 2004 012 890 B3 bekannten Scharnier ist eine einfache Einstellmöglichkeit der Lage der Tür oder eines Fensters in Bezug auf den Rahmen vorhanden und zwar in Richtung parallel zur Ebene der Tür oder des Fensters. Weiter wird bei dem bekannten Scharnier das erste Scharnierteil in eine am oberen oder am unteren Abschluss der Tür oder des Fensters eingearbeitete Nut eingesetzt, das erste Scharnierteil also in der Nut an der Tür oder dem Fenster versenkt montiert, so dass es im Wesentlichen bündig mit dem oberen oder unteren Abschluss der Tür oder des Fensters abschließt. Es ist oft lästig und zumeist auch nachteilig, wenn eine handelsübliche Tür nicht unmittelbar auf der Baustelle mit Scharnieren versehen und gesetzt werden kann, sondern vorab noch in eine Schreinerei gegeben werden muss, um mit den für die versenkte Montage des Scharniers erforderlichen Nuten versehen zu werden. Die Lage und die Haltbarkeit des Scharniers werden dann zusätzlich durch die Genauigkeit bestimmt, mit der der Schreiner die Nut herstellt.

Ein weiteres Scharnier mit verstellbarer Drehachse ist aus dem Dokument CH 348 535 A bekannt. Bei diesem bekannten Scharnier sind die Scharnierzapfen der beiden zweiten Scharnierteile, die die Drehachse der Tür oder des Fensters gegenüber dem Rahmen bilden, in ihrer Lage in Bezug auf den Rahmen fixiert. Mit Hilfe des ersten Scharnierteils ist zwar die Lage der Tür oder des Fensters in Bezug auf die Drehachse einstellbar, es ist jedoch auch hier eine versenkte Montage des Scharniers erforderlich.

Aus dem Dokument US 3,299,573 A ist es zwar bekannt, ein zweites Scharnierteil aus einem den Scharnierbolzen aufnehmenden Tragarm und einem rechtwinkelig dazu abstehenden und somit parallel zum Scharnierbolzen ausgerichteten, anderen Arm zu bilden, wobei der andere Arm eine Bohrung und ein Langloch zur Befestigung am Rahmen mittels Schrauben aufweist, die Einstellmöglichkeiten des zweiten Scharnierteils in Bezug auf den Rahmen sind dabei jedoch sehr beschränkt und von der Geschicklichkeit des Monteurs abhängig. Die Lage des ersten Scharnierteils gegenüber der Tür oder dem Fenster ist praktisch nicht einstellbar, weil für die Befestigung des ersten Scharnierteils nur zwei Durchgangsbohrungen für Befestigungsschrauben vorgesehen sind.

In dem Dokument DE 101 33 226 C1, von dem der Anspruch 1 im Oberbegriff ausgeht, wird ein dort als Ecklager bezeichnetes Scharnier für ein Fenster, eine Tür oder dergleichen mit einem Flügel und einem festen Rahmen beschrieben, das zum einen eine Drehbewegung und zum anderen eine Kippbewegung zwischen dem Flügel und dem Rahmen erlauben soll. Der Flügel stützt sich dabei an einem unteren Falzschenkel des Rahmens ab. Hierzu sind ein flügelseitiges erstes Teil und ein rahmenseitiges zweites Teil mit einem abgewinkelten Tragarm vorgesehen. Das erste Teil weist einen ersten Schenkel und einen zweiten Schenkel mit einem angeformten Halter auf. Eine rechteckige Aufnahmekammer in dem Halter ermöglicht eine Aufnahme eines Zapfens, der von dem Tragarm absteht. In der Aufnahmekammer ist ein Montageteil angeordnet, das eine halbkreisförmige Ausnehmung zur Aufnahme eines halbkugelförmigen Endes des Zapfens aufweist. An seinem unteren Ende weist das Montageteil einen rechteckigen Vorsprung auf, der verschiebbar in einer komplementär ausgebildeten Nut in einem Boden der Aufnahmekammer geführt ist. Um das Montageteil zu bewegen, weist das Montageteil eine parallel zu der Nut verlaufende Gewindebohrung auf, in der eine entsprechende Gewindeschraube angeordnet ist, die sich durch eine Öffnung in den Wänden des Halters erstreckt und anhand eines Schraubenkopfes gedreht werden kann. Wird die Gewindeschraube gedreht, so wirkt ihr Gewinde mit einem Innengewinde des Montageteils zusammen, wodurch das Montageteil eindimensional justiert werden kann. Da der Zapfen in der Aufnahmekammer mit seitlichem Spiel lose gelagert ist und sich nur mit dem halbkugelförmigen Ende in der halbkreisförmigen Ausnehmung abstützt, kann eine Kippbewegung des Flügels erfolgen, wobei die Kippachse in der Ausnehmung liegt und parallel zu der Drehachse der Gewindeschraube verläuft. Die Kippbewegung und die Justierung sind damit unabhängig voneinander. Das Montageteil oder die Ausnehmung dient während einer Drehbewegung des Flügels lediglich als untere Stütze, um das Gewicht des Flügels zumindest teilweise abzustützen. Um eine Drehbewegung um eine feste Achse zu ermöglichen und somit eine Drehachse mit einer Bohrung definieren zu können, sind in diesem Dokument weitere Scharniere an anderer Stelle des Flügels und des Rahmens nötig.

Ein in dem Dokument FR 1422961 B gezeigtes Türscharnier ist ein zweidimensional justierbares Scharnier. Die zweidimensionale Justierung erfolgt dabei nur in einer quer zur Scharnierachse verlaufenden Achse. Es hat ein Montageteil, das in einem Gehäuse allerdings nur in einer Richtung quer zu der Scharnierachse justiert werden kann.

Das Dokument US 5,755,011 B zeigt zwei Ausführungsbeispiele eines in zwei Richtungen justierbaren Türscharniers jeweils mit einem ersten und einem zweiten Scharnierteil. Eine Drehachse wird bei dem ersten Ausführungsbeispiel durch einen Scharnierstift gebildet, der über eine von unten an ihm angreifende Stellschraube höhenverstellbar ist. Bei dem zweiten Ausführungsbeispiel weist die Scharnierachse zusätzlich an einem unteren Ende ihres Scharnierstifts ein mit einer Stiftaufnahme in Eingriff befindliches, als Gewindeteil ausgebildetes Montageteil auf. Durch eine Drehung einer Stellschraube im Inneren des Gewindeteils, kann der Scharnierstift angehoben oder gesenkt werden, so dass das Scharnier in einer zweiten Richtung parallel zur Scharnierachse justiert werden kann. Das Montageteil kann senkrecht zur Scharnierachse nur eindimensional justiert werden.

Aufgabe der Erfindung ist bei einem Scharnier der im Oberbegriff des Patentanspruchs 1 angegebenen Art die Realisierung der Verstellbarkeit des Scharniers in mindestens zwei Richtungen, wobei das Scharnier eine möglichst kompakte Konstruktion aufweist.

Erfindungsgemäß wird die Aufgabe dadurch gelöst, dass ein Grundkörper des Montageteils in einer Führung in der Ausnehmung des Halters verschiebbar, jedoch selbsthemmend fixierbar gehalten ist und dass in eine in dem Grundkörper ausgebildete Öffnung ein den Scharnierzapfen oder die diesen aufnehmende Bohrung aufweisendes Buchsenteil eingesetzt ist, dass das Buchsenteil in der Öffnung des Grundkörpers quer zur Verschieberichtung des Grundkörpers in dem ersten Scharnierteil verschiebbar und selbsthemmend fixierbar angeordnet ist, dass das in die Öffnung des Grundkörpers eingesetzte Buchsenteil eine quer zur Drehachse ausgerichtete erste Gewindebohrung aufweist, in welche ein verdrehbarer, jedoch axial unverschieblicher erster Gewindestift eingesetzt ist, und dass das Buchsenteil auf einem ersten Zylinderstift geführt ist, der parallel zu dem ersten Gewindestift angeordnet und in dem Halter fixiert ist, so dass das Buchsenteil quer zur Drehachse des Scharniers verstellbar, jedoch in Richtung der Drehachse des Scharniers verstellbar, jedoch in Richtung der Drehachse unverschiebbar in dem Halter des ersten Scharnierteils gehalten ist.

Erfindungsgemäß wird also ein mehrteiliges, aus einem Buchsenteil und einem Grundkörper bestehendes Montageteil vorgeschlagen, wobei das Buchsenteil an einem axial unverschieblichen Gewindestift in dem Grundkörper quer zur Verschieberichtung des Grundkörpers verschiebbar und selbsthemmend angeordnet ist.

Durch die Erfindung wird ein Scharnier der eingangs genannten Art so verbessert, dass auf einfache Art die Justierbarkeit des Scharniers in mindestens zwei Richtungen ermöglicht wird. Dabei wird überdies bei geringst möglichem Platzbedarf die Notwendigkeit einer versenkten Scharniermontage überflüssig gemacht und es bleibt die Zugänglichkeit der Justierelemente (Gewindestifte) der verschachtelten Teile gewährleistet.

Da erfindungsgemäß ein Grundkörper des Montageteils in einer Führung in der Ausnehmung des Halters verschiebbar, jedoch selbsthemmend fixierbar gehalten ist und da in eine in dem Grundkörper ausgebildete Öffnung ein den Scharnierzapfen oder die diesen aufnehmende Bohrung aufweisendes Buchsenteil eingesetzt ist, ist der Scharnierzapfen oder die diesen aufnehmende Bohrung auf einfache Weise quer zur Drehachse des Scharniers justierbar.

Da weiter erfindungsgemäß das Buchsenteil in der Öffnung des Grundkörpers quer zur Verschieberichtung des Grundkörpers in dem ersten Scharnierteil verschiebbar und selbsthemmend fixierbar angeordnet ist, ist der Scharnierzapfen oder die diesen aufnehmende Bohrung in einer zweiten Richtung quer zu der Drehachse verschiebbar, wodurch das Scharnier also insgesamt zweidimensional justierbar ist.

Da erfindungsgemäß das in die Öffnung des Grundkörpers eingesetzte Buchsenteil eine quer zur Drehachse ausgerichtete erste Gewindebohrung aufweist, in welche ein verdrehbarer, jedoch axial unverschieblicher erster Gewindestift eingesetzt ist, kann das Buchsenteil auf einfache Weise quer zur Drehachse und quer zur Verschieberichtung des Grundkörpers in diesem verstellt werden. Außerdem ist somit auch in diesem Fall eine einfache und sichere Verstellmöglichkeit für das Buchsenteil gegeben und es wird eine selbsthemmende Halterung und Verstellung geschaffen.

Vorteilhafte Ausgestaltungen des Scharniers nach der Erfindung bilden die Gegenstände der abhängigen Ansprüche.

In einer Ausgestaltung des Scharniers nach der Erfindung weist das Buchsenteil eine Gewindebohrung auf, in die ein mit Außengewinde versehner Einsatz in Richtung der Drehachse des Scharniers höhenverstellbar eingreift, der den Scharnierzapfen oder die diesen aufnehmende Bohrung aufweist. In dieser Ausgestaltung ist der Scharnierzapfen in seiner Längsachse auf einfache Weise justierbar.

In einer weiteren Ausgestaltung des Scharniers nach der Erfindung weist das Buchsenteil eine quer zur Drehachse und quer zu der ersten Gewindebohrung ausgerichtete zweite Gewindebohrung auf, in welche ein verdrehbarer, jedoch axial unverschieblicher zweiter Gewindestift eingesetzt ist, der sich jeweils mit seinen freien Enden an der Innenseite des Halters abstützt, und der Grundkörper weist Langlöcher auf, in denen die freien Enden des zweiten Gewindestiftes verschiebbar aufgenommen sind. In dieser Ausgestaltung kann der Grundkörper gemeinsam mit dem Buchsenteil auf einfache Weise quer zur Drehachse justiert werden. In dieser Ausgestaltung ist so eine einfache und sichere Verstellmöglichkeit für den Grundkörper gegeben und es wird wiederum eine selbsthemmende Halterung und Verstellung geschaffen.

In einer weiteren Ausgestaltung des Scharniers nach der Erfindung ist das Buchsenteil auf einem ersten Zylinderstift und der Grundkörper auf einem zweiten Zylinderstift geführt, wobei der erste Zylinderstift parallel zu dem ersten Gewindestift und der zweite Zylinderstift parallel zu dem zweiten Gewindestift angeordnet ist, wobei der erste Zylinderstift in dem Grundkörper und der zweite Zylinderstift in dem Halter fixiert ist und wobei der zweite Zylinderstift in dem Buchsenteil in einem Langloch erstreckt, so dass der Grundkörper und das Buchsenteil in einer Richtung quer zu einander und in einer zweiten Richtung gemeinsam und jeweils quer zur Drehachse des Scharniers verstellbar, jedoch in Richtung der Drehachse unverschiebbar im Halter des ersten Scharnierteils gehalten sind. In dieser Ausgestaltung des Scharniers nach der Erfindung ist durch eine gute Führung des Grundkörpers im ersten Scharnierteil und des Buchsenteils im Grundkörper eine ausreichende Leichtgängigkeit bei der Justierung gewährleistet. Außerdem ist dadurch ein mechanischer gegenseitiger Halt der ineinander verschachtelt angeordneten Teile möglich.

In einer weiteren Ausgestaltung des Scharniers nach der Erfindung sind die Gewindestifte und der Einsatz, die eine Verstellung und/oder Fixierung bewirken, in montiertem Zustand des ersten Scharnierteils von außen zugänglich betätigbar. Es kann daher in eingebautem Zustand der Tür jederzeit deren Einstellung und damit auch eine Nachjustierung derselben vorgenommen werden.

In einer weiteren Ausgestaltung des Scharniers nach der Erfindung weist der Halter in jedem Schenkel wenigstens eine Bohrung zum Einsetzen einer Schraube für die Befestigung des Halters an der Außenfläche einer Tür oder eines Rahmens auf. In dieser Ausgestaltung kann der Halter des ersten Scharniersteils einfach und sicher an der Tür oder dem Rahmen befestigt werden.

In einer weiteren Ausgestaltung des Scharniers nach der Erfindung ist eine die beiden Schenkel des Winkelstückes wenigstens im Bereich des Winkelscheitels miteinander verbindende Querwand vorhanden. Das erste Scharnierteil ist in dieser Ausgestaltung des Scharniers als eine Eckkappe ausgebildet, die am oberen und unteren Ende der Tür aufgesetzt werden kann, vorzugsweise aber am unteren Ende, weil dann die zusätzliche Querwand zwischen den beiden Schenkeln des Winkelstückes die Last der Tür aufnehmen kann. Das Türgewicht kann so genügend über das Scharnier übertragen werden. Das obere Scharnier braucht entsprechend nur minimale Kräfte zu übertragen, so dass dort ein erstes Scharnierteil ohne eine solche Querwand eingesetzt werden kann.

In einer weiteren Ausgestaltung des Scharniers nach der Erfindung ist der Tragarm L-förmig aus Blech hergestellt und der eine L-Schenkel des Tragarms erstreckt sich parallel zu einer ersten Ebene und der andere L-Schenkel des Tragarms erstreckt sich parallel zu einer zweiten, zu der ersten Ebene rechtwinkeligen Ebene und in einer zu der ersten Ebene parallelen Richtung. Dadurch lässt sich erreichen, dass derjenige Schenkel des Winkelstückes, der nicht das Montageteil für den Scharnierzapfen trägt, beim Schließen der Tür in eine Stellung bringbar ist, in welcher er neben dem einen L-Schenkel angeordnet ist. Zweckmäßig kann dieser Schenkel des Winkelstückes die gleiche Dicke wie der eine L-Schenkel aufweisen, so dass sich bei Bedarf ein äußerst schmaler Spalt zwischen Tür und Rahmen realisieren lässt.

Erfindungsgemäße Ausführungsbeispiele des Scharniers und ein nicht erfindungsgemäßes Ausführungsbeispiel des Scharniers werden im Folgenden unter Bezugnahme auf die Zeichnungen näher beschrieben. Es zeigt
- Fig. 1: in perspektivischer Darstellung eine Ansicht der Vorder- oder Innenseite einer Tür, die mit einem nicht erfindungsgemäßen Scharnier an einem Rahmen drehbar gehaltert ist,
- Fig. 2: in perspektivischer Darstellung eine Ansicht der Rück- oder Außenseite der Tür und des Rahmens nach Fig. 1, jedoch in einer auseinandergezogenen Darstellung,
- Fig. 3: als eine Einzelheit die Tür nach Fig. 1 mit einem ersten Scharnierteil,
- Fig. 4: in einer Längsschnittansicht das erste Scharnierteil nach Fig. 3 für eine eindimensional justierbare Ausführungsform des Scharniers, die nicht erfindungsgemäß ist,
- Fig. 5: in gleicher Ansicht wie in Fig. 4 das erste Scharnierteil, aber für eine dreidimensional justierbare Ausführungsform des Scharniers, die erfindungsgemäß ist, und
- Fig. 6: in einer Ansicht wie in Fig. 3 das erste Scharnierteil für eine nicht erfindungsgemäße Ausführungsform des Scharniers, in der das erste Scharnierteil als eine Eckkappe ausgebildet ist, wobei diese Ausführungsform als Eckkappe auch bei dem erfindungsgemäßen Scharnier einsetzbar ist.

In der nachstehenden Beschreibung wird ein Scharnier 12 im Zusammenhang mit dem Anbau an einer Tür 10 und einem dazu gehörenden Rahmen 20 erläutert. Die gleichen Voraussetzungen gelten zwar im Zusammenhang mit einem Fenster und einem entsprechenden Fensterrahmen, vorzugsweise wird das Scharnier 12 als um ein Türscharnier eingesetzt.

Mit dem Scharnier 12 wird bei den dargestellten Ausführungsbeispielen die drehbare Halterung der Tür 10 an dem Rahmen 20 bewerkstelligt. Die Tür 10 und der Rahmen 20 sind jeweils nur schematisch als ein Quader bzw. ein Profilteil dargestellt. Das Scharnier 12 besteht aus wenigstens je einem am oberen und am unteren Abschluss der Tür montierten ersten Scharnierteil 13 und wenigstens einem jeweils zugeordneten, an dem Rahmen 20 befestigten zweiten Scharnierteil 14. Die Anbringung der beiden Scharnierteile 13, 14 am unteren Abschluss der Tür und des Rahmens brauchte in den Zeichnungen nicht dargestellt zu werden, weil sie spiegelbildlich gleich der Anbringung am oberen Abschluss sein kann. Es kann als zweites Scharnier statt des hier beschriebenen Scharniers 12 auch eine beliebige andere Ausführung in gespiegelter Version verwendet werden. Dabei kann technisch auch beliebig zwischen ein-, zwei-, oder dreidimensional justierbaren Scharnieren kombiniert werden.

Das erste Scharnierteil 13 oder das zweite Scharnierteil 14 weist einen Scharnierzapfen 15 auf, der in eine Bohrung 25 des anderen Scharnierteils eingreift. In dem hier beschriebenen Ausführungsbeispiel wird davon ausgegangen, dass der Scharnierzapfen 15 an dem zweiten Scharnierteil 14 befestigt ist, so dass das erste Scharnierteil 13 die Bohrung 25 für den Scharnierzapfen 15 aufweist. Der Scharnierzapfen 15 und die diesen aufnehmende Bohrung 25 bilden die Drehachse 40 (Fig. 4 und 5) der Tür 10 gegenüber dem Rahmen 20. Die den Scharnierzapfen 15 aufnehmende Bohrung 25 ist in dem gezeigten Ausführungsbeispiel in einem in dem ersten Scharnierteil 13 verschiebbaren Montageteil 18 ausgebildet, auf dessen Aufbau im Einzelnen weiter unten näher eingegangen wird. Im Rahmen der Erfindung ist es durchaus denkbar, den Scharnierzapfen 15 an dem ersten Scharnierteil 13 und die Bohrung 25 zur Aufnahme des Scharnierzapfens 15 an dem zweiten Scharnierteil 14 auszubilden.

Das erste Scharnierteil 13 umfasst einen fest mit der Tür 10 verbundenen Halter 16, an dem das Montageteil 18 so verschiebbar geführt ist, dass es bei den Ausführungsbeispielen nach den Fig. 1 - 4 und 6 wenigstens eindimensional justierbar ist. Das Montageteil 18 kann aber auch dreidimensional justierbar sein wie bei dem erfindungsgemäßen Ausführungsbeispiel nach Fig. 5, das weiter unten im Einzelnen beschrieben ist.

Das zweite Scharnierteil 14, welches den Scharnierzapfen 15 trägt, umfasst einen abgewinkelten Tragarm 34. Der Tragarm 34 ist L-förmig aus Blech hergestellt. Ein L-Schenkel 34a des Tragarms 34 erstreckt sich parallel zu einer ersten Ebene. Der andere L-Schenkel 34b des Tragarms 34 erstreckt sich parallel zu einer zweiten, zu der ersten Ebene rechtwinkeligen Ebene und in einer zu der ersten Ebene parallelen Richtung, wie es am besten in der Darstellung in Fig. 2 zu erkennen ist. An dem L-Schenkel 34b des Tragarms 34 ist der Scharnierzapfen 15 befestigt. Der Schenkel 34a des Tragarms 34 weist zwei Löcher 35 zum Einsetzen von nicht dargestellten Befestigungsschrauben für die Befestigung an dem Rahmen 20 auf.

Der Halter 16 ist als ein wenigstens zweischenkeliges Winkelstück 17 mit den beiden Schenkeln 17a und 17b und mit einem zu der Drehachse 40 des Scharniers 12 parallelen Winkelscheitel 17c ausgebildet. Der Halter 16 hat zwei an den Schenkeln 17a, 17b des Winkelstückes 17 gebildete, um 90° gegeneinander abgewinkelte Befestigungsflächen 16a, 16b, mit denen er an einer vertikalen Kante 30 der Tür 10 auf zwei sich an der Kante 30 schneidende Flächen 10a, 10b der Tür 10 aufsetzbar ist. Wie der Tragarm 34 hat der Halter 16 Löcher zum Einsetzen von Befestigungsschrauben 11 für die Befestigung an der Tür 10. Weder in die Fläche 10a noch in die Fläche 10b ist für diesen Zweck eine Nut einzuarbeiten. Weiter ist klar, dass sich die Schenkel 17a, 17b und somit die Befestigungsflächen 16a, 16b nicht rechtwinkelig zu schneiden brauchen. Wenn die Flächen 10a, 10b der Tür 10 einen von 90° verschiedenen Winkel haben, wird ein Halter 16 mit einem entsprechenden Winkel zwischen dessen Befestigungsflächen 16a, 16b gewählt.

Das Montageteil 18 ist bei den nicht erfindungsgemäßen Ausführungsbeispielen nach den Fig. 1 - 4 und 6 als ein Buchsenteil 39 ausgebildet, das in eine in dem Schenkel 17b des Winkelstückes 17 gebildete Ausnehmung 28 verschiebbar eingesetzt ist. Zu diesem Zweck ist der Schenkel 17b auf seiner von der Innenseite der Tür 10 abgewandten Seite als eine Art Gehäuse ausgebildet, in dessen Oberseite sich die Ausnehmung 28 öffnet.

Das Montageteil 18 ist in dem ersten Scharnierteil 13 verschiebbar angeordnet, damit die von dem Scharnierzapfen 15 und der Bohrung 25 gebildete Drehachse 40 stufenlos verstellbar ausgeführt werden kann, wobei das Montageteil 18 aber in jeder gewünschten Stellung selbsthemmend fixierbar sein soll.

Es werden hier zwei Ausführungsbeispiele des Scharniers 12 beschrieben, nämlich ein nicht erfindungsgemäßes, bei dem das Scharnier eindimensional justierbar ist, was in den Fig. 1 - 4 und 6 gezeigt ist, und ein erfindungsgemäßes, bei dem das Scharnier dreidimensional justierbar ist, was in Fig. 5 gezeigt ist. Im Folgenden wird nun zunächst das nicht erfindungsgemäße Ausführungsbeispiel näher beschrieben.

Gemäß der Darstellung in Fig. 4 umfasst das Montageteil 18 das Buchsenteil 39, das in einer Führung in der Ausnehmung 28 des Haltes 16 verschiebbar, jedoch selbsthemmend fixierbar gehalten ist und in dem hier gezeigten und beschriebenen Fall die den Scharnierzapfen 15 aufnehmende Bohrung 25 aufweist. Das in die Ausnehmung 28 des Halters 16 eingesetzte Buchsenteil 39 weist eine quer zur Drehachse 40 ausgerichtete erste Gewindebohrung 48 auf, in welche ein verdrehbarer, jedoch axial unverschieblicher erster Gewindestift 52 eingesetzt ist. Der erste Gewindestift 52 stützt sicht mit seinen freien Enden jeweils an der Innenseite der Ausnehmung 28 des Halters 16 ab. Der erste Gewindestift 52 hat einen Werkzeuginnenangriff 60, der über eine Bohrung 62 in der Wand des Schenkels 17a des Winkelstückes 17 zugänglich ist. Das Buchsenteil 39 ist auf einem ersten Zylinderstift 56 geführt, der parallel zu dem ersten Gewindestift 52 angeordnet und in zwei einander gegenüberliegenden Wänden der Ausnehmung 28 fixiert ist, so dass das Buchsenteil 39 quer zur Drehachse 40 des Scharniers 12 verstellbar, jedoch in Richtung der Drehachse 40 unverschiebbar in dem Halter 16 des ersten Scharnierteils 12 gehalten ist. Die Drehachse 40 des Scharniers 12 ist bei diesem Ausführungsbeispiel quer verschiebbar und so das Scharnier 12 eindimensional justierbar.

Bei dem in Fig. 5 dargestellten erfindungsgemäßen Ausführungsbeispiel, bei dem das Scharnier 12 dreidimensional justierbar ist, ist ein Grundkörper 19 des Montageteils 18 auf einer Führung in der Ausnehmung 28 des Halters 16 verschiebbar, jedoch selbsthemmend fixierbar gehalten. In eine in dem Grundkörper 19 ausgebildete Öffnung 38 ist das den Scharnierzapfen 15 in einer Bohrung 25 aufnehmende Buchsenteil 39 eingesetzt, wie es die Darstellung in Fig. 5 zeigt. Das Buchsenteil 39 ist in der Öffnung 38 des Grundkörpers 19 quer zur Verschieberichtung des Grundkörpers 39 in dem ersten Scharnierteil 13 verschiebbar und selbsthemmend fixerbar angeordnet.

Das Buchsenteil 39 weist in diesem Ausführungsbeispiel eine Gewindebohrung 42 auf, in die ein mit Außengewinde 44 versehener Einsatz 46 in Richtung der Drehachse 40 des Scharniers 12 höhenverstellbar eingreift, der die den Scharnierzapfen 15 aufnehmende Bohrung 25 aufweist. Mit einem solchen Einsatz könnte auch die eindimensional justierbare Ausführungsform des Scharniers 12 nach Fig. 4 ausgestattet werden, die auf diese Weise in eine zweidimensional justierbare Ausführungsform umgewandelt werden würde.

Der in die Ausnehmung 28 des Halters 16 eingesetzte Grundkörper 19 weist in seinen beiden einander gegenüber liegenden Wänden, von denen in Fig. 5 nur die hintere Wand 19a sichtbar ist, zwei quer zur Drehachse 40 ausgerichtete Langlöcher (in Fig. 5 nicht sichtbar) auf, in welche sich die freien Enden eines verdrehbaren, jedoch axial unverschieblichen zweiten Gewindestiftes 54 erstrecken. Der zweite Gewindestift 54, der in den beiden Langlöchern in deren Längsrichtung verschiebbar und außerdem in den Langlöchern frei drehbar ist, weist eine Länge auf, welche an die Abmessung der Ausnehmung 28 in dem Halter 16 angepasst ist. Mit seinen beiden freien Enden steht somit der zweite Gewindestift 54 an zwei einander gegenüberliegenden Begrenzungswänden der Ausnehmung 28 an und ist damit axial unverschieblich. Der zweite Gewindestift 54 ist mit einer zweiten Gewindebohrung 50, die in dem Buchsenteil 39 quer zu der ersten Gewindebohrung 48 angeordnet ist, in Eingriff. Beim Verdrehen des zweiten Gewindestiftes 54, dessen dafür vorgesehener und von außen zugänglich betätigbarer Werkzeuginnenangriff in Fig. 5 nicht sichtbar ist, wird so ein Verschieben des Buchsenkörpers 39 zusammen mit dem Grundkörper 19 quer zu der Drehachse 40 bewirkt. Durch den ständigen Gewindeeingriff ist auch eine ausreichende Selbsthemmung gewährleistet.

Wie bei dem eindimensional justierbaren Ausführungsbeispiel des Scharniers 12 nach Fig. 4 weist das bei dem mehrdimensional justierbaren Ausführungsbeispiel nach Fig. 5 in die Öffnung 38 des Grundkörpers 19 eingesetzte Buchsenteil 39 eine quer zur Drehachse 40 und quer zu dem zweiten Gewindestift 54 ausgerichtete erste Gewindebohrung 48 auf, in welche der verdrehbare, jedoch axial unverschiebliche erste Gewindestift 52 eingesetzt ist.

Das Buchsenteil 39 ist in Fig. 5 auf dem ersten Zylinderstift 56 geführt, der parallel zu dem ersten Gewindestift 52 angeordnet ist. Hingegen sind der Grundkörper 19 und das Buchsenteil 39 quer dazu auf einem zweiten Zylinderstift 58 geführt, der parallel zu dem zweiten Gewindestift 54 angeordnet und in dem Halter 16 fixiert ist. Der zweite Gewindestift 54 stützt sich jeweils mit seinen freien Enden an der Innenseite des Halters 16 ab. Der zweite Zylinderstift 58 durchquert das Buchsenteil 39 in einem Langloch 66, um die Verstellung des Buchsenteils 39 durch den ersten Gewindestift 52 quer zu der Drehachse 40 nicht zu behindern. Auf diese Weise sind der Grundkörper 19 und das Buchsenteil 39 entweder quer zu einander und zu der Drehachse 40 oder beide gemeinsam und jeweils quer zu der Drehachse 40 des Scharniers 12 verstellbar, jedoch in Richtung der Drehachse 40 unverschiebbar in dem Halter 16 des ersten Scharnierteils 13 gehalten. In diesem dreidimensional justierbaren Ausführungsbeispiel des Scharniers 12 ist statt der Bohrung 62 nach Fig. 4 ein Langloch 68 vorhanden, damit der Werkzeuginnenangriff 60 des ersten Gewindestifts 52 unabhängig von der Verschiebung des Buchsenteils 39 und des Grundkörpers 19 in der Ausnehmung 28 des Halters 16 von außen zugänglich betätigbar bleibt. Der erste Zylinderstift 56 ist bei dem Ausführungsbeispiel nach Fig. 5 in dem Grundkörper 19 verankert, hingegen bei dem Ausführungsbeispiel nach Fig. 4 in den Begrenzungswänden der Ausnehmung 28 des Halters 16.

Der Halter 16 hat in jedem Schenkel 16a, 16b eine oder mehrere Bohrungen zum Einsetzen einer Schraube 11 für die Befestigung des Halters an den Flächen 10a, 10b der Tür 10 oder an der Außenfläche des Rahmens 20.

Fig. 6 zeigt in einer Ansicht wie in Fig. 3 das erste Scharnierteil 13 für eine nicht erfindungsgemäße Ausführungsform des Scharniers 12, in der das erste Scharnierteil 13 als eine Eckkappe ausgebildet ist. Diese Ausbildung, die auch bei dem erfindungsgemäßen Scharnier nach Fig. 5 einsetzbar ist, ergibt sich dadurch, dass eine Querwand 17d die beiden Schenkel 17a, 17b des Winkelstückes 17 wenigstens im Bereich des Winkelscheitels 17c miteinander verbindet.

## Patentansprüche

1. Scharnier (12) mit einem ersten und einem zweiten Scharnierteil (13, 14), von denen eines (13) an einer Tür (10) und eines (14) an einem Rahmen (20) befestigbar ist und eines einen Scharnierzapfen (15) aufweist, der in eine Bohrung (25) des anderen Scharnierteils eingreift und mit der Bohrung (25) die Drehachse (40) des Scharniers (12) bildet,
wobei das erste Scharnierteil (13) einen fest mit der Tür (10) oder dem Rahmen (20) verbindbaren Halter (16) und ein an dem Halter (16) verschiebbar geführtes und wenigstens eindimensional justierbares Montageteil (18) umfasst,
wobei der Scharnierzapfen (15) oder die diesen aufnehmende Bohrung (25) in dem Montageteil (18) angeordnet ist und
wobei das zweite Scharnierteil (14) einen abgewinkelten Tragarm (34) umfasst,
wobei der Halter (16) als ein wenigstens zweischenkeliges Winkelstück (17) mit zu der Drehachse (40) des Scharniers (12) parallelem Winkelscheitel (17c) ausgebildet ist,
wobei das Winkelstück (17) wenigstens zwei gegeneinander abgewinkelte Befestigungsflächen (16a, 16b) aufweist, mit denen es an einer vertikalen Kante (30) der Tür (10) oder des Rahmens (20) auf zwei sich an der Kante schneidende Flächen (10a, 10b) der Tür (10) oder des Rahmens (20) aufsetzbar ist, und
wobei das Montageteil (18) in eine in einem (17b) der Schenkel (17a, 17b) des Winkelstückes (17) gebildete Ausnehmung (28) verschiebbar eingesetzt ist,
**dadurch gekennzeichnet,**
**dass** ein Grundkörper (19) des Montageteils (18) in einer Führung in der Ausnehmung (28) des Halters (16) verschiebbar, jedoch selbsthemmend fixierbar gehalten ist und dass in eine in dem Grundkörper (19) ausgebildete Öffnung (38) ein den Scharnierzapfen (15) oder die diesen aufnehmende Bohrung (25) aufweisendes Buchsenteil (39) eingesetzt ist, dass das Buchsenteil (39) in der Öffnung (38) des Grundkörpers (19) quer zur Verschieberichtung des Grundkörpers (19) in dem ersten Scharnierteil (13) verschiebbar und selbsthemmend fixierbar angeordnet ist,
**dass** das in die Öffnung (38) des Grundkörpers (19) eingesetzte Buchsenteil (39) eine quer zur Drehachse (40) ausgerichtete erste Gewindebohrung (48) aufweist, in welche ein verdrehbarer, jedoch axial unverschieblicher erster Gewindestift (52) eingesetzt, und
**dass** das Buchsenteil (39) auf einem ersten Zylinderstift (56) geführt ist, der parallel zu dem ersten Gewindestift (52) angeordnet und in dem Halter (16) fixiert ist, so dass das Buchsenteil (39) quer zur Drehachse (40) des Scharniers (12) verstellbar, jedoch in Richtung der Drehachse (40) unverschiebbar in dem Halter (16) des ersten Scharnierteils (12) gehalten ist.

2. Scharnier nach Anspruch 1, **dadurch gekennzeichnet, dass** das Buchsenteil (39) eine Gewindebohrung (42) aufweist, in die ein mit Außengewinde (44) versehener Einsatz (46) in Richtung der Drehachse (40) des Scharniers (12) höhenverstellbar eingreift, der den Scharnierzapfen (15) oder die diesen aufnehmende Bohrung (25) aufweist.

3. Scharnier nach einem der Ansprüche 1 bis 2,
**dadurch gekennzeichnet,**
**dass** das Buchsenteil (39) eine quer zu der Drehachse (40) und quer zu der ersten Gewindebohrung (48) ausgerichtete zweite Gewindebohrung (50) aufweist, in welche ein verdrehbarer, jedoch axial unverschieblicher zweiter Gewindestift (54) eingesetzt ist, der sich jeweils mit seinen freien Enden an der Innenseite des Halters (16) abstützt, und dass der Grundkörper (19) Langlöcher aufweist, in denen die freien Enden des zweiten Gewindestiftes (54) verschiebbar aufgenommen sind.

4. Scharnier nach Anspruch 1 oder 2,
**dadurch gekennzeichnet, dass** das
Buchsenteil (39) auf einem ersten Zylinderstift (56) und der Grundkörper (19) auf einem zweiten Zylinderstift (58) geführt ist, wobei der erste Zylinderstift (56) parallel zu dem ersten Gewindestift (52) und der zweite Zylinderstift (58) parallel zu dem zweiten Gewindestift (54) angeordnet ist, wobei der erste Zylinderstift (56) in dem Grundkörper (19) und der zweite Zylinderstift (58) in dem Halter (10) fixiert ist und wobei sich der zweite Zylinderstift (58) in dem Buchsenteil (39) in einem Langloch (66) erstreckt, so dass der Grundkörper (19) und das Buchsenteil (39) in einer Richtung quer zu einander und in einer zweiten Richtung gemeinsam und jeweils quer zur Drehachse (40) des Scharniers (12) verstellbar, jedoch in Richtung der Drehachse (40) unverschiebbar im Halter (16) des ersten Scharnierteils (13) gehalten sind.

5. Scharnier nach Anspruch 4,
**dadurch gekennzeichnet, dass** die Gewindestifte (52, 54) und der Einsatz (46), die eine Verstellung und/oder Fixierung bewirken, in montiertem Zustand des ersten Scharnierteils (13) von außen zugänglich betätigbar sind.

6. Scharnier nach einem der vorhergehenden Ansprüche, **dadurch gekennzeichnet, dass** der Halter (16) in jedem Schenkel (16a, 16b) wenigstens eine Bohrung zum Einsetzen einer Schraube (11) für die Befestigung des Halters (16) an der Außenfläche einer Tür (10) oder eines Rahmens (20) aufweist.

7. Scharnier nach einem der vorhergehenden Ansprüche, **gekennzeichnet durch** eine die beiden Schenkel (17a, 17b) des Winkelstückes (17) wenigstens im Bereich des Winkelscheitels (17c) miteinander verbindende Querwand (17d).

8. Scharnier nach einem der vorhergehenden Ansprüche, **dadurch gekennzeichnet, dass** der Tragarm (34) L-förmig aus Blech hergestellt ist und dass sich der eine L-Schenkel (34a) des Tragarms (34) parallel zu einer ersten Ebene erstreckt und dass sich der andere L-Schenkel (34b) des Tragarms (34) parallel zu einer zweiten, zu der ersten Ebene rechtwinkeligen Ebene und in einer zu der ersten Ebene parallelen Richtung erstreckt.

## Claims

1. Hinge (12) comprising a first and a second hinge part (13, 14), one (13) of which can be fastened to a door (10) and the other (14) of which can be fastened to a frame (20) and one of which comprises a hinge stud (15) that engages in a hole (25) in the other hinge part and, together with the hole (25), forms the rotational axis (40) of the hinge (12), the first hinge part (13) comprising a holder (16) that can be secured to the door (10) or to the frame (20) and an assembly part (18) that can be movably guided on the holder (16) and can be adjusted at least in one dimension, the hinge stud (15) or the hole (25) that receives said stud being arranged in the assembly part (18) and the second hinge part (14) comprising an angular support arm (34), the holder (16) being designed as an angle piece (17) that has at least two legs and an angle apex (17c) parallel to the rotational axis (40) of the hinge (12), the angle piece (17) comprising at least two fastening surfaces (16a, 16b) which are angled in opposite directions to one another and by means of which said angle piece can be placed on a vertical edge (30) of the door (10) or the frame (20) on two surfaces (10a, 10b) of the door (10) or the frame (20) that intersect the edge, and the assembly part (18) being movably inserted into a recess (28) formed in one (17b) of the legs (17a, 17b) of the angle piece (17), **characterised in that** a main body (19) of the assembly part (18) can be attachably held in a guide in the recess (28) in the holder (16) in a movable and yet self-locking manner, **in that** a sleeve part (39) comprising the hinge stud (15) or the hole (25) that receives said stud is inserted into an opening (38) formed in the main body (19), **in that** the sleeve part (39) in the opening (38) in the main body (19) is attachably arranged, in a movable and self-locking manner, in the first hinge part (13) transversely to the main body (19), **in that** the sleeve part (39) that is inserted into the opening (38) in the main body (19) comprises a first threaded hole (48) that is oriented transversely to the rotational axis (40) and in which a first rotatable, and yet axially immovable, threaded pin (52) is inserted, and **in that** the sleeve part (39) is guided on a first cylindrical pin (56) which is arranged in parallel with the first threaded pin (52) and attached in the holder (16), and therefore the sleeve part (39) is held in the holder (16) of the first hinge part (12) transversely to the rotational axis (40) of the hinge (12) so as to be adjustable and yet immovable in the direction of the rotational axis (40).

2. Hinge according to claim 1, **characterised in that** the sleeve part (39) comprises a threaded hole (42) in which an insert (46) provided with an outer thread (44) engages in the direction of the rotational axis (40) of the hinge (12) in a height-adjustable manner and which comprises the hinge stud (15) or the hole (25) that receives said stud.

3. Hinge according to any of claims 1 to 2, **characterised in that** the sleeve part (39) comprises a second threaded hole (50) which is oriented transversely to the rotational axis (40) and transversely to the first threaded hole (48) and in which a rotatable, and yet axially immovable, second threaded pin (54) is inserted which is supported in each case by its free ends against the inside of the holder (16), and **in that** the main body (19) comprises slots in which the free ends of the second threaded pin (54) can be movably received.

4. Hinge according to either claim 1 or claim 2, **characterised in that** the sleeve part (39) is guided on a first cylindrical pin (56) and the main body (19) is guided on a second cylindrical pin (58), the first cylindrical pin (56) being arranged in parallel with the first threaded pin (52) and the second cylindrical pin (58) being arranged in parallel with the second threaded pin (54), the first cylindrical pin (56) being attached in the main body (19) and the second cylindrical pin (58) being attached in the holder (10), and the second cylindrical pin (58) extending in the sleeve part (39) in a slot (66), and therefore the main body (19) and the sleeve part (39) are held in the holder (16) of the first hinge part (13) in a direction transverse to one another and together in a second direction and each transversely to the rotational axis (40) of the hinge (12), so as to be adjustable and yet immovable in the direction of the rotational axis (40).

5. Hinge according to claim 4, **characterised in that**, when the first hinge part (13) is assembled, the threaded pins (52, 54) and the insert (46), which bring about an adjustment and/or attachment, can be moved with access from the outside.

6. Hinge according to any of the preceding claims, **characterised in that** the holder (16) comprises in each leg (16a, 16b) at least one hole for inserting a screw (11) for fastening the holder (16) to the outer surface of a door (10) or a frame (20).

7. Hinge according to any of the preceding claims, **characterised by** a transverse wall (17d) that interconnects the two legs (17a, 17b) of the angle piece (17) at least in the region of the angle apex (17c).

8. Hinge according to any of the preceding claims, **characterised in that** the support arm (34) is produced from sheet metal so as to be L-shaped, **in that** one L-leg (34a) of the support arm (34) extends in parallel with a first plane, and **in that** the other L-leg (34b) of the support arm (34) extends in parallel with a second plane which is perpendicular to the first plane and in a direction parallel to the first plane.

## Revendications

1. Charnière (12) comportant une première partie et une seconde partie (13, 14), l'une (13) étant fixée à la porte (10) et l'autre (14) à l'encadrement (20), ayant un axe de charnière (15) pénétrant dans un perçage (25) de l'autre partie de charnière et formant l'axe de pivotement (40) de la charnière (12) avec le perçage (25),
- la première partie de charnière (13) étant un support (16) reliée solidairement à la porte (10) ou à l'encadrement (20) et une pièce de montage (18) guidée de manière coulissante sur le support (16) et étant réglable au moins dans une dimension,
- l'axe de charnière (15) et le perçage (25) qui le reçoit, étant dans la pièce de montage (18), et
- la seconde pièce de charnière (14) comportant un bras de support (34), coudé,
- le bras de support (16) étant réalisé comme cornière (17) au moins à deux branches avec une arête (17c) parallèle à l'axe de rotation (40) de la charnière (12),
- la cornière (17) ayant au moins deux surfaces de fixation (16a, 16b) faisant un angle l'une par rapport à l'autre et par lesquelles elle s'installe sur l'arête verticale (30) de la porte (10) ou de l'encadrement (20) sur deux surfaces (10a, 10b) séccantes selon l'arête de la porte (10) ou de l'encadrement (20), et
- la pièce de montage (18) étant logée de manière coulissante dans un évidement (28) réalisé dans l'une (17b) des branches (17a, 17b) de la cornière (17),
charnière **caractérisée en ce que**
le corps de base (19) de la pièce de montage (18) coulisse dans un guidage de l'évidement (28) du support (16), en étant tenu néanmoins de manière fixée par auto blocage et **en ce que** dans une ouverture (38) réalisée dans le corps de base (19), on place l'axe de charnière (15) ou la douille (39) comportant le perçage (25) qui le reçoit, la douille (39) se plaçant dans l'ouverture (38) du corps de base (19), transversalement à la direction de coulissement du corps de base (19) en étant logée de façon coulissante et bloquée par auto blocage dans la première pièce de charnière (13),
- la douille (39) placée dans l'ouverture (38) du corps de base (19) ayant un premier taraudage (48) orienté transversalement à l'axe de rotation (40) recevant une première broche filetée (52) susceptible de tourner mais non coulissante axialement,
et **en ce que**
- la douille (39) étant guidée sur une première broche cylindrique (56) parallèle à la première broche filetée (52) en étant bloquée dans le support (16) pour que la douille (39) puisse être réglée transversalement à l'axe de rotation (40) de la charnière (12) en étant toutefois tenue de manière bloquée en coulissement selon la direction de l'axe de rotation (40) dans le support (16) de la première partie de charnière (12).

2. Charnière selon la revendication 1,
**caractérisée en ce que**
la douille (39) comporte un taraudage (42) qui reçoit l'insert (46) muni d'un filetage extérieur (44), réglable en hauteur dans la direction de l'axe de rotation (40) de la charnière (12), et qui comporte l'axe de charnière (15) ou le perçage (25) qui le reçoit.

3. Charnière selon l'une des revendications 1 ou 2,
**caractérisée en ce que**
la douille (39) ayant deux taraudages (50) orientés transversalement à l'axe de rotation (40) et au premier taraudage (48) et qui reçoivent une seconde broche filetée (54), susceptible de tourner tout en état bloquée axialement, et dont les extrémités libres s'appuient contre le contour intérieur du support (16) et le corps de base (19) a des trous oblongs recevant de façon coulissante les extrémités libres de la seconde broche filetée (54).

4. Charnière selon la revendication 1 ou 2,
**caractérisée en ce que**
la douille (39) est guidée sur une première broche cylindrique (56) et dans le corps de base (19) sur une seconde broche cylindrique (58),
- la première broche cylindrique (56) étant parallèle à la première broche filetée (52) et la seconde broche cylindrique (58) étant parallèle à la seconde broche filetée (54),
- la première broche cylindrique (56) étant bloquée dans le corps de base (19) et la seconde broche cylindrique (58) dans le support (10), et
- la seconde broche cylindrique (58) s'étendant dans un trou oblong (66) de la douille (39) pour que le corps de base (19) et la douille (39) soient réglables dans une direction transversale l'une à l'autre et dans une seconde direction commune, et néanmoins transversale à l'axe de rotation (40) de la charnière (12), tout en étant tenus de manière bloquée en coulissement dans le support (16), dans la direction de l'axe de rotation (40) de la première partie de charnière (13).

5. Charnière selon la revendication 4,
**caractérisée en ce que**
Les broches filetées (52, 54) et l'insert (46) qui réalise le réglage et/ou le blocage, peuvent être manoeuvrés en étant accessibles de l'extérieur, à l'état monté de la première partie de charnière (13).

6. Charnière selon l'une des revendications 1 à 5,
**caractérisée en ce que**
dans chaque branche (16a, 16b), le support (16) comporte au moins un perçage pour recevoir une vis (11) pour fixer le support (16) à la surface extérieure d'une porte (10) ou d'un encadrement (20).

7. Charnière selon l'une des revendications précédentes,
**caractérisée par**
une cloison transversale (17d) qui relie l'une à l'autre les deux branches (17a, 17b) de la cornière (17) au moins dans la zone de l'arête (17c).

8. Charnière selon l'une des revendications précédentes,
**caractérisée en ce que**
le bras de support (34) est réalisé en une tôle de forme en (L) et **en ce qu'**une branche (34a) de la forme en (L) du bras (34) s'étend parallèlement au premier plan et l'autre branche (34b) de la forme en (L) du bras du support (34) est parallèle au second plan perpendiculaire au premier plan et s'étend dans une direction parallèle au premier plan.
